# EUROPÄISCHE PATENTSCHRIFT

(11) **EP 0 732 125 B1**
(45) Veröffentlichungstag und Bekanntmachung des Hinweises auf die Patenterteilung: **15.09.1999**
(21) Anmeldenummer: 95116150.4
(22) Anmeldetag: 13.10.1995
(51) Int. Cl.: A62C 2/20

(54) **Feuerschutz-Absperrvorrichtung für Lüftungskanäle**
Fire preventive blocking device for ventilation channels
Dispositif de blocage anti-feu pour canaux d'aération

(30) Priorität: 18.02.1995 DE 19505648
(43) Veröffentlichungstag der Anmeldung: 18.09.1996
(73) Patentinhaber: Eidmann, Jürgen, 61348 Bad Homburg (DE)
(72) Erfinder: Eidmann, Jürgen, 61348 Bad Homburg (DE)
(74) Vertreter: Honke, Manfred, Dr.-Ing.

(56) Entgegenhaltungen:
- FR-A- 2 234 501
- FR-A- 2 299 046
- GB-A- 1 061 548
- GB-A- 2 203 646

## Beschreibung

Die Erfindung betrifft eine Feuerschutz-Absperrvorrichtung für Lüftungskanäle, bestehend aus einem Einbaugehäuse mit einer Lufteintrittsöffnung und einer Luftaustrittsöffnung, wobei die Lufteintrittsöffnung mittels eines Absperrorgans absperrbar ist und das Absperrorgan unter Federbeaufschlagung in Offenstellung gehalten ist und bei vorgegebener Temperatur in Schließstellung schnellt.

Es ist eine derartige Feuerschutz-Absperrvorrichtung bekannt, bei welcher das Absperrorgan aus im Einbaugehäuse schwenkbar gelagerten Flügelklappen besteht, welche mittels eines Schmelzlots unter Federspannung in Offenstellung gehalten sind und nach dem Bersten des Schmelzlots in Schließstellung schnellen. Die beiden Flügelklappen sind auf einer gemeinsamen oder getrennten Schwenkachsen unter Bildung eines freien Zwischenraumes in der Gehäusemitte in Offenstellung gehalten. Bei einer bekannten Ausführungsform erstreckt sich die Lagerachse für die beiden Flügelklappen über den gesamten Gehäusequerschnitt. Das in strömungstechnischer Hinsicht nachteilig (vgl. FR 22 86 351). Die gleichen strömungstechnischen Nachteile treten bei einer anderen bekannten Konstruktion mit einem Lagerprofil für die Flügelklappen auf. Hier stört in strömungstechnischer Hinsicht eine bügelartige Zugfeder, welche die beiden Flügelklappen bzw. deren Lagerung in Offenstellung untergreift (vgl. US 41 46 048).

Eine gattungsgemäße Absperrvorrichtung ist aus FR-A- 2 234 501 bekannt.

Der Erfindung liegt die Aufgabe zugrunde eine Feuerschutz-Absperrvorrichtung für Lüftungskanäle der eingangs beschriebenen Art zu schaffen, die sich nicht nur durch reduzierte Druckverluste, sondern darüber hinaus durch eine besonders einfache, funktionsgerechte und praktisch wartungsfreie Bauweise auszeichnet.

Diese Aufgabe löst die Erfindung gemäß Anspruch 1 bei einer gattungsgemäßen Feuerschutz-Absperrvorrichtung unter anderem dadurch, daß das Einbaugehäuse an seiner der Lufteintrittsöffnung gegenüberliegenden Gehäuseseite einen Führungsstutzen für eine Führungsstange am Absperrorgan und eine die Führungsstange umgebende Schließfeder aufweist, daß das Absperrorgan als Schließteller und die Schließfeder als Memory-Feder ausgebildet sind. Unter Memory-Feder ist eine Schließfeder mit einem Formgedächtnis zu verstehen, die bei Raumtemperatur zusammengezogen ist und bei höheren Temperaturen aktiviert wird, sich folglich ausdehnt. - Überraschenderweise ist eine solche Memory-Feder für den Einsatz bei Feuerschutz-Absperrvorrichtungen geeignet, und sorgt bei der erfindungsgemäßen Ausführungform dafür, daß der Schließteller bei Raumtemperatur und folglich zusammengezogener Memory-Feder in Offenstellung gehalten wird, im Brandfall dagegen in Schließstellung gedrückt wird, weil sich die Memory-Feder infolge der sich entwickelnden Temperaturen verhältnismäßig schnell ausdehnt und hinreichende Schließkräfte erzeugt. Der mittels der Memory-Feder in Offenstellung gehaltene und nur im Brandfall in Schließstellung niedergedrückte Schließteller ermöglicht einen praktisch ungestörten Luftdurchtritt durch die erfindungsgemäße Feuerschutz-Absperrvorrichtung, so daß nur minimale Druckverluste auftreten. Hinzu kommt, daß der Schließmechanismus verhältnismäßig einfach und funktionssicher aufgebaut ist und insbesondere weitgehend wartungsfrei ist, weil auf den Einsatz drehbeweglicher Schließelemente wie Flügelklappen oder dergleichen drehbewegliche Teile, die im Luftstrom liegen und verschmutzen können, verzichtet wird. Überraschen muß in diesem Zusammenhang ferner, daß einerseits die Führungsstange an dem Schließteller und andererseits die die Führungsstange umgebende Schließ- bzw. MemoryFeder geeignet sind, eine hinreichend exakte translatorische Bewegung des Schließtellers im Brandfalle bei sich ausdehnender Memory-Feder derart zu gewährleisten, daß der Schließteller auch tatsächlich die Lufteintrittsöffnung auf der gegenüberliegenden Gehäuseseite mit Dichtwirkung abschließt. Im Rahmen der Erfindung kann der Schließteller in Offenstellung mittels eines wärmeempfindlichen Klebers an der zugeordneten Gehäuseseite bzw. Gehäusewand angeklebt sein, wenn beispielsweise selbst bei starker Luftströmung ein absolut bewegungsfreier Sitz des Schließtellers in Offenstellung gewährleistet sein soll und/oder die Schließ- bzw. Memory-Feder nicht an dem Schließteller bzw. seiner Führungsstange befestigt ist. Dieser wärmeempfindliche Kleber gibt den Schließteller bei Wärmeentwicklung unverzüglich frei, so daß die Ausdehnung der Memory-Feder nicht behindert wird.

Weitere erfindungswesentliche Merkmale sind im folgenden aufgeführt. So sieht die erfindung vor, daß das Einbaugehäuse als Flachgehäuse mit einer Grundplatte mit der Lufteintrittsöffnung und mit einer auf der Grundplatte unter Bildung von randseitigen Einbauflanschen befestigten Abdeckhaube ausgebildet ist, daß die Abdeckhaube unter Bildung der Luftaustrittsöffnung eine offene Stirnfläche aufweist, und daß der Führungsstutzen außenseitig auf der Abdeckhaube angeordnet ist. Diese Maßnahmen haben zur Folge, daß gleichsam eine zweifache Luftumlenkung aus dem betreffenden Raum in den Hauptlüftungskanal erfolgen muß und dadurch eine beachtliche Schalldämmung erreicht wird. Aus strömungstechnischen Gründen kann die Lufteintrittsöffnung einen eingezogenen Innenrand aufweisen, der unter Ringspaltbildung von einer feuerwiderstandsfähigen Platte aus zum Beispiel Kalziumsilikat umgeben ist, wobei der Schließteller einen Außenrand aufweist, der in Schließstellung des Schließtellern auf der Lufteintrittsöffnung in den Ringspalt eingreift und den Innenrand der Lufteintrittsöffnung umgreift. Auf diese Weise wird nicht nur ein erhöhter Feuerwiderstand erreicht, sondern auch ein optimales Abdichten der Lufteintrittsöffnung bei aufgedrücktem Schließteller, der in Schließstellung praktisch zentriert wird. Zur Verwirklichtung einer kompakten und funktionssicheren Bauweise umgibt die Schließfeder zweckmäßigerweise die Führungsstange mit einem vorgegebenen engen Bewegungsspiel, und ist darüber hinaus mit vorgegebenem Bewegungsspiel in den Führungsstutzen eingesetzt, so daß die Schließfeder und die Führungsstange bei der Führung des Schließtellers aus seiner Offenstellung in die Schließstellung gleichsam zusammenwirken. Ferner kann die Schließfeder mit ihrem einen Ende an dem Führungsstutzen und mit ihrem anderen am Fuß der Führungsstange und/oder auf dem Schließteller befestigt sein. Endlich sieht die Erfindung vor, daß das Einbaugehäuse bzw. dessen Abdeckhaube von feuerwiderstandsfähigen Platten oder einem entsprechenden Ausbau in Haubenhöhe umgeben ist und die von einer Platte begrenzte Luftaustrittsöffnung in einer platten- bzw. haubenparallelen Lüftungskanal mündet, bei dem es sich um einen Hauptkanal handelt. Dadurch wird die gezielte Zweifachumlenkung und erhöhte Schalldämmung optimiert.

Im folgenden wird die Erfindung anhand einer lediglich ein Ausführungsbeispiel darstellenden Zeichnung näher erläutert; es zeigen:
- Fig. 1: Eine erfindungsgemäße Feuerschutz-Absperrvorrichtung im Querschnitt,
- Fig. 2: den Gegenstand nach Fig. 1 in Ansicht des Pfeiles x,
- Fig. 3: den Gegenstand nach Fig. 1 in Ansicht des Pfeiles y.

In den Figuren ist eine Feuerschutz-Absperrvorrichtung für Lüftungskanäle dargestellt, wobei die Luftströmung durch Pfeile angedeutet ist. Diese Feuerschutz-Absperrvorrichtung besteht in ihrem grundsätzlichen Aufbau aus einem Einbaugehäuse 1 mit einer Lufteintrittsöffnung 2 und einer Luftaustrittsöffnung 3, wobei die Lufteintrittsöffnung 2 mittels eines Absperrorgans absperrbar ist und das Absperrorgan unter Federbeaufschlagung in Offenstellung gehalten ist und bei vorgegebener Temperatur in Schließstellung schnellt. Im einzelnen weist das Einbaugehäuse 1 an seiner der Lufteintrittsöffnung 2 gegenüberliegenden Gehäuseseite einen Führungsstutzen 4 für eine Führungsstange 5 am Absperrorgan und eine die Führungsstange 5 umgebende Schließfeder 6 auf. Das Absperrorgan ist als Schließteller 7 ausgebildet. Die Schließfeder 6 ist als bei Raumtemperatur zusammengezogene MemoryFeder ausgebildet, die sich bei höheren Temperaturen infolge der aus einem Brandfall resultierenden Wärmeentwicklung ausdehnt und den Schließteller 7 in Schließstellung auf die Lufteintrittsöffnung 2 drückt. Der Schließteller 7 ist nach dem Ausführungsbeispiel in Offenstellung mittels eines wärmeempfindlichen Klebers 8 an der zugeordneten Gehäuseseite angeklebt.

Das Einbaugehäuse 1 ist als Flachgehäuse mit einer Grundplatte 9 mit der Lufteintrittsöffnung 2 und mit einer auf der Grundplatte unter Bildung von randseitigen Einbauflanschen 10 befestigten Abdeckhaube 11 ausgebildet. Die Abdeckhaube 11 weist unter Bildung der Luftaustrittsöffnung 3 eine offene Stirnseite auf. Der Führungsstutzen 4 ist außenseitig auf der Abdeckhaube 11 angeordnet. Die Lufteintrittsöffnung 2 weist einen eingezogenen Innenrand 12 auf, der unter Ringspaltbildung von einer feuerwiderstandsfähigen Platte oder Platten 13 aus zum Beispiel Kalziumsilikat umgeben ist. Der Schließteller 7 weist einen Außenrand 14 auf, der in Schließstellung des Schließtellers 7 auf der Lufteintrittsöffnung 2 in den Ringspalt 15 eingreift und den Innenrand 12 der Lufteintrittsöffnung 2 umgreift. Das Einbaugehäuse 1 bzw. dessen Abdeckhaube 11 ist von feuerwiderstandsfähigen Platten 16 oder einem feuerwiderstandsfähigen Ausbau in Haubenhöhe umgeben. Die von einer Platte 16 oder dem Ausbau begrenzte Luftaustrittsöffnung 3 mündet in einen platten- bzw. haubenparallelen Lüftungskanal 17.

Die Schließfeder 6 umgibt die Führungsstange 5 mit vorgegebenem Bewegungsspiel und selbst mit vorgegebenem Bewegungsspiel in den Führungsstutzen 4 eingesetzt. Ferner kann die Schließfeder 6 mit ihrem einen Ende an dem Führungsstutzen 4 und mit ihrem anderen Ende am Fuß der Führungsstange 5 und/oder auf dem Schließteller 7 befestigt sein.

Der infolge Wärmeausdehnung von der Memory-Feder in Schließstellung gedrückte Schließteller 7 ist gestrichelt angedeutet.

## Patentansprüche

1. Feuerschutz-Absperrvorrichtung für Lüftungskanäle, bestehend aus einem Einbaugehäuse (1) mit einer Lufteintrittsöffnung (2) und einer Luftaustrittsöffnung (3), wobei die Lufteintrittsöffnung (2) mittels eines als Schließteller (7) ausgebildeten Absperrorgans absperrbar ist und das Absperrorgan unter Federbeaufschlagung in Offenstellung gehalten ist und bei vorgegebener Temperatur in Schließstellung schnellt, und wobei das Einbaugehäuse (1) einen Führungsstutzen (4) für eine Führungsstange (5) am Absperrorgan und eine die Führungsstange (5) umgebende Schließfeder (6) aufweist, **dadurch gekennzeichnet**, daß die Schließfeder (6) als Memory-Feder ausgebildet ist, und daß das Einbaugehäuse (1) als Flachgehäuse mit einer Grundplatte (9) mit der Lufteintrittsöffnung (2) und mit einer auf der Grundplatte (9) unter Bildung von randseitigen Einbauflanschen (10) befestigten Abdeckhaube (11) mit der Austrittsöffnung (3) ausgebildet ist, wobei der Führungsstutzen (4) an der der Lufteintrittsöffnung (2) gegenüberliegenden Gehäuseseite außenseitig auf der Abdeckhaube (11) angeordnet ist.

2. Feuerschutz-Absperrvorrichtung nach Anspruch 1, dadurch gekennzeichnet, daß der Schließteller (7) in Offenstellung mittels eines wärmeempfindlichen Klebers (8) an der zugeordneten Gehäuseseite angeklebt ist.

3. Feuerschutz-Absperrvorrichtung nach Anspruch 1 oder 2, dadurch gekennzeichnet, daß die Abdeckhaube unter Bildung der Luftaustrittsöffnung (3) eine offene Stirnseite aufweist.

4. Feuerschutz-Absperrvorrichtung nach einem der Ansprüche 1 bis 3, dadurch gekennzeichnet, daß die Lufteintrittsöffnung (2) einen eingezogenen Innenrand (12) aufweist, der unter Ringspaltbildung von einer feuerwiderstandfähigen Platte oder Platten (13) aus zum Beispiel Kalziumsilikat umgeben ist, und daß der Schließteller (7) einen Außenrand (14) aufweist, der in Schließstellung des Schließtellers (7) auf der Lufteintrittsöffnung (2) in den Ringspalt (15) eingreift und den Innenrand (12) der Lufteintrittsöffnung (2) umgreift.

5. Feuerschutz-Absperrvorrichtung nach einem der Ansprüche 1 bis 4, dadurch gekennzeichnet, daß die Schließfeder (6) die Führungsstange (5) mit vorgegebenem Bewegungsspiel umgibt und mit vorgegebenem Bewegungsspiel in den Führungsstutzen (4) eingesetzt ist.

6. Feuerschutz-Absperrvorrichtung nach einem der Ansprüche 1 bis 5, dadurch gekennzeichnet, daß die Schließfeder (6) mit ihrem einen Ende an dem Führungsstutzen (4) und mit ihrem anderen Ende am Fuß der Führungsstange (5) und/oder auf dem Schließteller (7) befestigt ist.

7. Feuerschutz-Absperrvorrichtung nach einem der Ansprüche 1 bis 6, dadurch gekennzeichnet, daß das Einbaugehäuse (1) bzw. dessen Abdeckhaube (11) von feuerwiderstandfähigen Platten (16) in Haubenhöhe umgeben ist und die von einer Platte (16) begrenzte Luftaustrittsöffnung (3) in einen platten- bzw. haubenparallelen Lüftungskanal (17) mündet.

## Claims

1. A fireproof shut-off device for ventilation ducts, consisting of a built-in housing (1) having an air inlet opening (2) and an air outlet opening (3), wherein the air inlet opening (2) can be shut off by means of a shut-off element constructed as a closing plate (7) and the shut-off element is held in the open position under the action of a spring and snaps into the closed position at a predetermined temperature, and wherein the built-in housing (1) comprises a guide sleeve (4) for a guide rod (5) on the shut-off element, and comprises a closing spring (6) which surrounds the guide rod (5), characterised in that the closing spring (6) is constructed as a memory spring, and that the built-in housing (1) is constructed as a shallow housing comprising a baseplate (9) with the air inlet opening (2) and comprising a covering cap (11) with the outlet opening (3), which covering cap is fixed to the baseplate (9) forming built-in flanges (10) at the edges, wherein the guide sleeve (4) is disposed outside on the covering cap (11), on the opposite side of the housing to the air inlet opening (2).

2. A fireproof shut-off device according to claim 1, characterised in that the closing plate (7) is adhesively bonded in its open position to the associated side of the housing by means of a heat-sensitive adhesive (8).

3. A fireproof shut-off device according to claims 1 or 2, characterised in that the covering cap has an open end face forming the air outlet opening (3).

4. A fireproof shut-off device according to any one of claims 1 to 3, characterised in that the air inlet opening (2) has a drawn-in inner edge (12) which is surrounded by a fire-resistant board or boards (13) made of calcium silicate, for example, with the formation of an annular gap, and that the closing plate (7) has an outer edge (14) which, in the closed position of the closing plate (7), fits into the annular gap (15) on the air inlet opening (2) and fits round the inner edge (12) of the air inlet opening (2).

5. A fireproof shut-off device according to any one of claims 1 to 4, characterised in that the closing spring (6) surrounds the guide rod (5) with a predetermined motional clearance and is inserted in the guide sleeve (4) with a predetermined motional clearance.

6. A fireproof shut-off device according to any one of claims 1 to 5, characterised in that the closing spring (6) is fixed at one end to the guide sleeve (4) and is fixed at its other end to the base of the guide rod (5) and/or to the closing plate (7).

7. A fireproof shut-off device according to any one of claims 1 to 6, characterised in that the built-in housing (1) or the covering cap (11) thereof is surrounded by fire-resistant boards (16) at the height of the cap, and the air outlet opening (3), which is delimited by a board (16), leads into a ventilation duct (17) which is parallel to the board or to the cap.

## Revendications

1. Dispositif coupe-feu pour canalisations d'air, constitué d'un boîtier encastrable (1) avec un orifice d'entrée d'air (2) et un orifice de sortie d'air (3), l'orifice d'entrée d'air (2) pouvant être fermé au moyen d'un organe d'obturation réalisé sous la forme d'un plateau de fermeture (7) et l'organe d'obturation étant maintenu en position ouverte par l'action d'un ressort et passant rapidement en position fermée à une température donnée, et le boîtier encastré (1) présentant un fourreau de guidage (4) pour une tige de guidage (5) sur l'organe d'obturation ainsi qu'un ressort de fermeture (6) entourant la tige de guidage (5), caractérisé en ce que le ressort de fermeture (6) est réalisé sous la forme d'un ressort à mémoire, et en ce que le boîtier encastré (1) est réalisé sous la forme d'un boîtier plat avec une plaque de base (9) présentant l'orifice d'entrée d'air (2) et avec un capot (11) présentant l'orifice de sortie (3) fixé sur la plaque de base (9) en formant des flasques d'encastrement (10) sur les bords, le fourreau de guidage (4) étant disposé sur le côté du boîtier opposé à l'orifice d'entrée d'air (2), à l'extérieur, sur le capot (11).

2. Dispositif coupe-feu selon la revendication 1, caractérisé en ce que le plateau de fermeture (7) en position ouverte est collé contre le côté correspondant du boîtier au moyen d'une colle (8) sensible à la chaleur.

3. Dispositif coupe-feu selon la revendication 1 ou 2, caractérisé en ce que le capot présente un côté frontal ouvert, en formant l'orifice de sortie d'air (3).

4. Dispositif coupe-feu selon l'une des revendications 1 à 3, caractérisé en ce que l'orifice d'entrée d'air (2) présente un bord intérieur (12) en retrait, qui est entouré, en formant une fente annulaire, par une plaque ou des plaques (13) réfractaires, par exemple en silicate de calcium, et en ce que le plateau de fermeture (7) présente un bord extérieur (14) qui en position de fermeture du plateau de fermeture (7) sur l'orifice d'entrée d'air (2), s'engage dans la fente annulaire (15) et entoure le bord intérieur (12) de l'orifice d'entrée d'air (2).

5. Dispositif coupe-feu selon l'une des revendications 1 à 4, caractérisé en ce que le ressort de fermeture (6) entoure la tige de guidage (5) avec un jeu de déplacement donné et est inséré dans le fourreau de guidage (4) avec un jeu de déplacement donné.

6. Dispositif coupe-feu selon l'une des revendications 1 à 5, caractérisé en ce que le ressort de fermeture (6) est fixé par l'une de ses extrémités au fourreau de guidage (4) et par son autre extrémité, au pied de la tige de guidage (5) et/ou sur le plateau de fermeture (7).

7. Dispositif coupe-feu selon l'une des revendications 1 à 6, caractérisé en ce que le boîtier encastré (1) ou son capot (11) est entouré par des plaques (16) réfractaires à hauteur du capot et l'orifice de sortie d'air (3), limité par une plaque (16), débouche dans une canalisation d'air (17) parallèle à la plaque ou au capot.
